# EUROPÄISCHE PATENTSCHRIFT

(11) **EP 3 864 207 B1**
(45) Veröffentlichungstag und Bekanntmachung des Hinweises auf die Patenterteilung: **07.08.2024**
(21) Anmeldenummer: 19772699.5
(22) Anmeldetag: 18.09.2019
(51) Int. Cl.: D01H 13/02, B65H 57/14

(54) **MESSWALZE FÜR EINE FASERBANDTRANSPORTVORRICHTUNG UND DAMIT AUSGESTATTETE FASERBANDTRANSPORTVORRICHTUNG**
MEASURING ROLLER FOR GUIDING A FIBER WEB AND GUIDING SYSTEM COMPRISING THIS ROLLER
ROULEAU MESUREUR DE GUIDAGE POUR VOILE DE FIBRES ET DISPOSITIF DE GUIDAGE DE VOILE DE FIBRES COMPORTANT CE ROULEAU

(30) Priorität: 12.10.2018 DE 102018125354
(43) Veröffentlichungstag der Anmeldung: 18.08.2021
(73) Patentinhaber: Trützschler Group SE, 41199 Mönchengladbach (DE)
(72) Erfinder: SCHMITZ, Thomas, 41238 Mönchengladbach (DE)
(86) Internationale Anmeldenummer: PCT/EP2019/074962
(87) Internationale Veröffentlichungsnummer: WO 2020/074227

(56) Entgegenhaltungen:
- EP-A1- 0 241 389
- EP-A1- 0 726 340
- EP-A2- 0 709 328
- EP-A2- 2 980 287
- JP-A- 2006 207 083
- JP-A- S6 094 626
- US-A- 3 626 685

## Beschreibung

Walzen, insbesondere Messwalzen für Streckwerke, sind bekannt. Messwalzen, wie Beispielweise aus EP 2 980 287 A2 bekannt, sind dabei paarweise mit zueinander parallelen Rotationsachsen im Abstand zueinander angeordnet. Der Abstand kann variieren, indem die Rotationsachse einer Messwalze quer zu deren Erstreckungsrichtung verschiebbar ist. Nun kommt es immer wieder vor, dass das Streckwerk angehalten werden muss. Die Ursache kann beispielsweise ein Faserbandbruch sein. Läuft das Streckwerk wieder an, kann es vorkommen, dass das Faserband von den Streckwerkswalzen durch das Messwalzenpaar hindurch durchrutscht, sodass in diesem Moment nicht klar ist, ob das Faserband richtig verstreckt wird. Es entsteht also diesbezüglich ein undefinierter Zustand. Um diesem Umstand zu begegnen, wird der sich zwischen dem Messwalzenpaar und dem Streckwerk befindliche Teil des Faserbands ausgeschieden, ist also Ausschuss.

Aufgabe der Erfindung ist es, den vorgenannten Nachteilen zu begegnen. Diese Aufgabe wird durch den Gegenstand der unabhängigen Ansprüche gelöst. Vorteilhafte Weiterbildungen sind in den Unteransprüchen angegeben.

Erfindungsgemäß ist eine Walze vorgesehen, die gestaltet ist, als Faserbandtransportwalze eingesetzt zu werden. Die Walze weist eine Außenwandung auf. Die Außenwandung ist umlaufend ausgebildet, verläuft parallel zu einer Drehachse der Walze und ist der Drehachse abgewandt. Zudem weist die Außenwandung eine Mehrzahl von Vertiefungen auf. Die Vertiefungen sind in der Außenwandung ausgebildet, verlaufen parallel oder in einem spitzen Winkel zu der Drehachse der Walze und sind im Wesentlichen radial in Richtung Drehachse ausgebildet. Es entstehen mithin in der Außenwandung, die eine Kontaktfläche zum zu transportierenden Faserband bildet, nutenartige Ausnehmungen, die sich im Wesentlichen parallel zur Drehachse erstrecken. Dies hat den überraschenden Effekt, dass Faserband nicht mehr in dem Maße oder überhaupt nicht mehr durchrutschen kann.

Vorzugsweise ist zumindest eine der Vertiefungen umfangsseitig von der Außenwandung der Walze umgeben. D. h. die zumindest eine Vertiefung ist nicht durchgehend ausgebildet. Dies ermöglicht, die Vertiefung lediglich mittels einer rotierenden Frässcheibe herausarbeiten zu können.

Bei jeder der vorgenannten Walzen weisen die Vertiefungen, in Richtung der Drehachse der Walze gesehen, jeweils eine erste Wandung auf. Die erste Wandung schließt, ausgehend von einer ersten Ausgangsstelle an der Außenwandung, zu einer Radiuslinie, die die erste Ausgangsstelle beinhaltet, einen spitzen Winkel ein. Zudem schließt die erste Wandung mit der Außenwandung, ausgehend von der ersten Ausgangsstelle, einen stumpfen Winkel ein. Dies hat sich als besonders günstig hinsichtlich des Festhaltens von Faserband erwiesen.

Die Vertiefungen weisen zudem, in Richtung der Drehachse der Walze gesehen, jeweils eine zweite Wandung auf. Die zweite Wandung schließt, ausgehend von einer zweiten Ausgangsstelle an der Außenwandung, zu einer Radiuslinie, die die zweite Ausgangsstelle beinhaltet, einen spitzen Winkel ein oder verläuft dazu parallel. Zudem schließt die zweite Wandung mit der Außenwandung, ausgehend von der zweiten Ausgangsstelle, einen stumpfen bzw. rechten Winkel ein und liegt der ersten Wandung zugewandt gegenüber. Es entsteht mithin eine Ausnehmung, die mittels einer Frässcheibe herausgearbeitet werden kann, deren Fräsfläche parallel zur Rotationsachse der Frässcheibe verläuft. Dies hält die Herstellung einfach. Zudem können die Vertiefungen auch noch im Nachhinein herausgearbeitet werden.

Jede der vorgenannten Walzen ist als Faserbanddickenerfassungs-Messwalze ausgebildet. Es reicht mithin eine solche Walze auf, die eingangs angegebene Messanordnung zu verbessern.

Die vorgenannten Vertiefungen sind vorzugsweise zumindest im Bereich eines Übergangs zur Außenwandung knickfrei ausgebildet. Dies verhindert das Festhalten von sich vorbei bewegendem Fasermaterial, was der Ausfallsicherheit zugute kommt.

Vorzugsweise weist zumindest eine der Vertiefungen, entlang ihrer Längserstreckung gesehen, einen dreieckigen Querschnitt auf. Dies erlaubt insbesondere den Einsatz der zuletzt angegebenen Frässcheibe.

Dabei schließen die zwei Wandungen der jeweiligen Vertiefung mit dreieckigem Querschnitt, die an die Außenwandung und aneinander anstoßen, miteinander einen Winkel von mindestens 90° ein. Auch dies dient der Einsatzmöglichkeit der genannten Frässcheibe.

Eine der Wandungen schließt mit der Außenwandung einen Winkel ein, der kleiner ist als ein Winkel, den die andere der Wandungen mit der Außenwandung einschließt. Es entsteht mithin ein asymmetrischer Querschnitt bzw. ein Querschnitt, dessen Symmetrielinie "verkippt" ist. Dies hat besonders gute Eigenschaften hinsichtlich des Faserbandtransports ergeben.

Ferner ist erfindungsgemäß eine Anordnung vorgesehen. Die Anordnung weist eine der vorgenannten Walzen als erste Walze und eine zweite Walze auf. Die zweite Walze ist zur ersten Walze so angeordnet, dass die Drehachsen beider Walzen parallel zueinander verlaufen und der Außenwandung der ersten Walze und eine damit korrespondierende Außenwandung der zweiten Walze zueinander einen derartigen Abstand haben, dass die Walzen in der Lage sind, bei einem Rotieren in zueinander entgegengesetzte Richtung zwischen sich Faserband zu bewegen. Es entsteht mithin ein Faserbandtransport-Walzenpaar.

Die Außenwandung einer Walze ist dabei vorzugsweise, quer zur Längserstreckung ihrer Drehachse gesehen, zumindest an einer Seite von einem Vorsprung begrenzt. Der Vorsprung erstreckt sich in Richtung gegenüberliegender Walze, sodass die Außenwandung der einen Walze eine Ausnehmung in Bezug auf den Vorsprung bildet. Dies ermöglicht eine Faserbandführung an der einen Walze vorbei.

Weiter vorzugsweise ist diese eine Walze, quer zu ihrer Drehachse gesehen, auch an einer anderen, der einen Seite gegenüberliegenden Seite ihrer Außenwandung von einem anderen Vorsprung begrenzt. Der andere Vorsprung erstreckt sich in Richtung gegenüberliegender Walze. Mithin bildet die Außenwandung dieser Wandung eine nutenartige Ausnehmung, die von den zwei Vorsprüngen begrenzt ist.

Die Erfindung sieht ferner eine Faserbandtransportvorrichtung vor. Diese Vorrichtung weist eine der vorgenannten Anordnungen auf. Zudem umfasst die Vorrichtung einen Antrieb. Der Antrieb ist gestaltet, zumindest eine Walze der Anordnung in eine zu einer Faserbandtransportrichtung korrespondierende Richtung zu rotieren. Es entsteht mithin eine aktive Faserbandtransportvorrichtung.

Schließlich sieht die Erfindung eine Spinnereivorbereitungsmaschine vor, die die vorgenannte Faserbandtransportvorrichtung aufweist. Als Spinnereivorbereitungsmaschinen kommen Strecken, Bandwickler und Kämmmaschinen infrage.

Die Anordnung der Faserbandtransportvorrichtung ist dabei vorzugsweise Teil eines Faserbanddickenerfassungssystems der Spinnereivorbereitungsmaschine, also einer Messwalzenanordnung.

Jede der Spinnereivorbereitungsmaschinen kann als regulierte Strecke ausgebildet sein und umfasst zumindest ein Streckwerk mit einem zugeordneten Streckwerkseinlauf, der die Faserbandvorrichtung aufweist.

Weitere Merkmale und Vorteile der Erfindung ergeben sich aus der nachfolgenden Beschreibung bevorzugter Ausführungsformen. Es zeigen:
- Figur 1: eine Streckanordnung,
- Figur 2: eine Messwalzenanordnung mit einer Messwalze gemäß einer Ausführungsform der Erfindung und
- Figur 3: eine der Messwalzen gemäß Figur 2 in einer Schnittansicht quer zu ihrer Drehachse.

Figur 1 zeigt eine Anordnung 1 mit einem Gatter 2 und einer nachgeschalteten Strecke 100 in einer üblichen Anordnung.

Das Gatter 2 ist in bekannter Weise aufgebaut und wird nicht weiter beschrieben.

Die Strecke 100 weist unter anderem ausgangsseitig eine Kannenablagevorrichtung 110 auf. Die Kannenablagevorrichtung 110 umfasst im gezeigten Beispiel eine Kannenschiene 111 für die vollen Kannen und eine vorzugsweise angetriebene Kannenlaufbahn 112, die Leerkannen in den eigentlichen Kannenwechsler bewegt. Der Kannenwechsler weist in bekannter Weise beispielsweise einen Kannenschieber 113 auf. Seitlich der Strecke 100 befindet sich eine Bedienplattform 102. Hier an einem Ende der Bedienplattform 102 befindet sich ein Bedienterminal 101. Ferner ist eine Streckwerkshaube 104 erkennbar, die einen Streckabschnitt 103 in bekannter Weise abdeckt.

Ferner ist eine Messanordnung 120 gezeigt, sodass die Strecke 100 eine regulierte Strecke ist.

Figur 2 zeigt die zu Messwalzen 121, 126 der Messanordnung 120 ohne deren sonstige Bestandteile wie Antriebsmotor und Riemen.

Die Messwalze 121 rotiert um eine Drehachse 124 und weist in einem mittigen Bereich eine umlaufende, hier nutenartige Ausnehmung 125 auf. Die Ausnehmung 125 ist von zwei Vorsprüngen 122, 122 umgeben, die quer zur Drehachse 124 hervorstehend ausgebildet sind.

Die korrespondierende Messwalze 126 rotiert um eine Drehachse 131, die parallel zur Drehachse 124 ausgebildet ist. Beide Drehachsen 124, 131 haben ein zueinander einen derartigen Abstand, dass zwischen einem hier nicht bezeichneten Vorsprung der Messwalze 126 und der Ausnehmung 125 der Messwalze 121 ein solcher Abstand gegeben ist, dass das von den Kannen des Gatters 2 kommende Faserband sicher hindurchgeführt werden kann.

Wie zu erkennen, weist die Messwalze 126 im Bereich dieses Vorsprungs an deren umlaufender Außenwandung 130 sich radial, d. h. zur Rotationsachse 131 hin erstreckende Vertiefungen 127 auf, von denen zwei mit Bezugszeichen versehen sind.

Die Vertiefungen 127 sind vorzugsweise von der den Vorsprung umlaufend begrenzenden Außenwandung 130 vollständig umschlossen. Dies ermöglicht, die Vertiefungen 127 einfach ausfräsen zu können. Sie können aber auch durchgehend ausgebildet sein.

Figur 3 zeigt die Messwalze 126 in einer Schnittansicht quer zur Drehachse 131 mittig in Bezug auf die Außenumfangsfläche 130. Jede Vertiefung 127 ist im gezeigten Beispiel von zwei Wänden 128, 129 eingeschlossen. D. h. jede Vertiefung 127 hat exemplarisch einen dreieckigen Querschnitt.

Die Wandung 128 schließt mit einer Radiuslinie R, die den Nutengrund der Ausnehmung 127 schneidet bzw. beinhaltet, einen Winkel α ein. Die Wandung 129 schließt mit der Radiuslinie R einen Winkel β ein.

Vorzugsweise sind beide Winkel α, β zueinander unterschiedlich. Dies hat den Vorteil, das Durchrutschen des Faserbands noch besser zu vermeiden.

Ferner ist der Drehmittelpunkt bzw. Rotationsmittelpunkt M der Messwalze 126 gezeigt.

Anstelle eines dreieckigen Querschnitts können die Vertiefungen 127 auch anders geformte Querschnitt aufweisen.

Anstatt, wie hier gezeigt, Vertiefungen 127 in regelmäßigen Abständen entlang der Außenumfangsfläche 130 verteilt anzuordnen, können die Vertiefungen 127 auch zueinander unterschiedlich Abstände aufweisen.

Anstelle einer Messwalze 126 können die Vertiefungen 127 zusätzlich oder alternativ auch an der Messwalze 121 ausgebildet sein, und zwar an dem Bereich, der den Nutengrund der Ausnehmung 125 bildet. Der Nutengrund wird mittels einer Außenwandung 123 gebildet.

Die Winkel α, β sind jeweils vorzugsweise spitz. Die Summe beider Winkel α, β beträgt vorzugsweise mindestens 90°, was den Einsatz einer Frässcheibe begünstigt. Dies ist der Winkel, den die Außenwandnummern 128, 129 einschließen.

Vorzugsweise sind die Außenwandlungen 128, 129 an der Anschlussstelle zur Außenumfangsfläche 130 abgerundet, weisen also keine Grad auf. Dies ist vorteilhaft, da dadurch eine Beschädigung von an diesen Stellen vorbeigeführten Fasern weitestgehend vermieden wird.

Die Vertiefungen 127 können parallel oder auch in einem spitzen Winkel zur Drehachse 131 ausgerichtet sein. Sie können auch zueinander spitze Winkel einschließen.

Im Ergebnis wird durch die Erfindung eine einfache Lösung geboten, auch noch im Nachhinein einfach bei bestehenden Messwalzen angebracht bzw. ausgebildet werden kann.

### Bezugszeichenliste

- 1: Streckanordnung
- 2: Gatter

- 100: Strecke
- 101: Bedienterminal
- 102: Plattform
- 103: Streckabschnitt
- 104: Streckwerkshaube
- 110: Kannenablagevorrichtung
- 111: Kannenschiene
- 112: Kannenlaufbahn
- 113: Kannenschieber
- 120: Messanordnung
- 121: Messwalze
- 122: Vorsprung
- 123: Außenwandung
- 124: Drehachse
- 125: Ausnehmung
- 126: Messwalze
- 127: Vertiefung
- 128, 129: Wandung
- 130: Außenwandung
- 131: Drehachse
- M: Rotationsmittelpunkt
- R: Radiuslinie
- α, β: Winkel

## Patentansprüche

1. Walze (126),
• ausgebildet als Faserbanddickenerfassungs-Messwalze (126) und gestaltet, als Faserbandtransportwalze (126) eingesetzt zu werden, und
• aufweisend
- eine Außenwandung (130), die
· umlaufend ausgebildet ist,
· parallel zu einer Drehachse (131) der Walze (126) verläuft sowie
· der Drehachse (131) abgewandt ist, und
- eine Mehrzahl von Vertiefungen (127), die
· in der Außenwandung (130) ausgebildet sind,
· parallel oder in einem spitzen Winkel zu der Drehachse (131) der Walze (126) verlaufen und
· im Wesentlichen radial in Richtung Drehachse (131) ausgebildet sind,
· wobei die Vertiefungen (127), in Richtung der Drehachse (131) der Walze (126) gesehen, jeweils eine erste Wandung (128), die,
∘ ausgehend von einer ersten Ausgangsstelle an der Außenwandung (130),
o zu einer Radiuslinie (R), die die erste Anfangsstelle beinhaltet, einen spitzen Winkel (α) einschließt und
∘ mit der Außenwandung (130), ausgehend von der ersten Anfangsstelle, einen stumpfen Winkel einschließt,
· und jeweils eine zweite Wandung (129), die,
o ausgehend von einer zweiten Ausgangsstelle an der Außenwandung (130),
∘ zu der Radiuslinie (R), die die zweite Anfangsstelle beinhaltet,
∘ einen spitzen Winkel (β) einschließt oder
∘ parallel verläuft,
∘ mit der Außenwandung (130), ausgehend von der zweiten Anfangsstelle, einen stumpfen bzw. rechten Winkel einschließt und
∘ der ersten Wandung (128) zugewandt gegenüberliegt,
· aufweisen,
• **dadurch gekennzeichnet, dass** die eine Wandung der jeweiligen Vertiefung (127) mit der Außenwandung (130) den Winkel einschließt, der kleiner ist als der Winkel, den die andere Wandung der jeweiligen Vertiefung (127) mit der Außenwandung (130) einschließt.

2. Walze (126) gemäß Anspruch 1, wobei zumindest eine der Vertiefungen (127) umfangsseitig von der Außenwandung (130) der Walze (126) umgeben ist.

3. Walze (126) gemäß Anspruch 1 oder 2, wobei die Vertiefungen (127) zumindest im Bereich eines Übergangs zur Außenwandung (130) knickfrei ausgebildet sind.

4. Walze (126) gemäß einem der vorhergehenden Ansprüche, wobei zumindest eine der Vertiefungen (127), entlang ihrer Längserstreckung gesehen, einen dreieckigen Querschnitt aufweist.

5. Walze (126) gemäß Anspruch 4, wobei die zwei Wandungen (128, 129) der Vertiefungen (127), die an die Außenwandung (130) und aneinander anstoßen, miteinander einen Winkel von mindestens 90° einschließen.

6. Walze (126) gemäß Anspruch 4 oder 5, wobei eine Wandung (128, 129) mit der Außenwandung (130) einen Winkel einschließt, der kleiner ist als ein Winkel, den die andere Wandung (129, 128) mit der Außenwandung (130) einschließt.

7. Anordnung (120), aufweisend
• eine erste Walze (126), die gemäß einem der vorhergehenden Ansprüche ausgebildet ist, und
• eine zweite Walze (121), die zur ersten Walze (126) so angeordnet ist, dass
- Drehachsen (124, 131) beider Walzen (121, 126) parallel zueinander verlaufen und
- der Außenwandung (130) der ersten Walze (126) und eine damit korrespondierende Außenwandung (130) der zweiten Walze (126) zueinander einen derartigen Abstand haben, dass die Walzen (121, 126) in der Lage sind, bei einem Rotieren in zueinander entgegengesetzte Richtung zwischen sich Faserband zu bewegen.

8. Anordnung (120) gemäß Anspruch 7, wobei die Außenwandung (123) einer Walze (121), quer zur Längserstreckung ihrer Drehachse (124) gesehen, zumindest an einer Seite von einem Vorsprung (122) begrenzt ist, der sich in Richtung gegenüberliegender Walze (126) erstreckt, sodass die Außenwandung (123) der einen Walze (121) eine Ausnehmung (125) in Bezug auf den Vorsprung (122) bildet.

9. Anordnung (120) gemäß Anspruch 8, wobei die eine Walze (121), quer zu ihrer Drehachse (124) gesehen, an einer anderen, der einen Seite gegenüberliegenden Seite ihrer Außenwandung (130) von einem anderen Vorsprung (122) begrenzt ist, der sich in Richtung gegenüberliegender Walze (126) erstreckt, sodass die Außenwandung (123) eine nutenartige Ausnehmung (125) bildet.

10. Faserbandtransportvorrichtung (120), aufweisend
• eine Anordnung (120) gemäß Anspruch 8 oder 9 und
• einen Antrieb, gestaltet, zumindest eine Walze (121, 126) der Anordnung (120) in eine zu einer Faserbandtransportrichtung korrespondierende Richtung zu rotieren.

11. Spinnereivorbereitungsmaschine (100), aufweisend eine Faserbandtransportvorrichtung (120) gemäß Anspruch 10.

12. Spinnereivorbereitungsmaschine gemäß Anspruch 11, wobei die Anordnung (120) der Faserbandtransportvorrichtung Teil eines Faserbanddickenerfassungssystems (120) der Spinnereivorbereitungsmaschine (100) ist.

13. Spinnereivorbereitungsmaschine (100) gemäß Anspruch 12,
• ausgebildet als regulierte Strecke (100) und
• aufweisend zumindest ein Streckwerk (103) mit einem zugeordneten Streckwerkseinlauf, der die Faserbandvorrichtung (120) aufweist.

## Claims

1. Roll (126),
▪ formed as a sliver thickness detecting measuring roll (126) and configured to be used as a sliver transport roll (126), and
▪ including
- an outer walling (130), which
• is formed circumferrentially,
• extends parallel to an axis of rotation (131) of the roll (126), as well as
• faces away from the axis of rotation (131), and
- a plurality of depressions (127), which
• are formed in the outer walling (130),
• extend parallel or at an acute angle to the axis of rotation (131) of the roll (126), and
• essentially are formed radially in the direction of the axis of rotation (131),
• wherein the depressions (127), seen in the direction of the axis of rotation (131) of the roll (126), each include a first walling (128), which
o starting at a first start point at the outer walling (130),
o to a radius line (R), which includes the first start point, includes an acute angle (α), and
o with the outer walling (130), starting at the first start point, includes an obtuse angle,
• and each include a second walling (129), which
o starting at a second start point at the outer walling (130),
o to a radius line (R), which includes the second start point,
o includes an acute angle (β) or
o extends parallel,
o with the outer walling (130), starting at the second start point, includes an obtuse, respectively right angle, and
o is located opposite facing the first walling (128),
▪ **characterized in that** a walling of the respective depression (127) includes an angle with the outer walling (130), which is smaller than the angle, which the other walling of the respective depression (127) includes with the outer walling (130).

2. Roll (126) according to claim 1, wherein at least one of the depressions (127) on the circumference is surrounded by the outer walling (130) of the roll (126).

3. Roll (126) according to claim 1 or 2, wherein the depressions (127) are formed kink-free at least in the area of a transition to the outer walling (130).

4. Roll (126) according to any of the preceding claims, wherein at least one of the depressions (127), seen along the longitudinal extension thereof, has a triangular cross-section.

5. Roll (126) according to claim 4, wherein the two wallings (128, 129) of the depressions (127), which abut against the outer walling (130) and against each other, include an angle of at least 90° with each other.

6. Roll (126) according to claim 4 or 5, wherein a walling (128, 129) with the outer walling (130) includes an angle, which is smaller than an angle the other walling (128, 129) includes with the outer walling (130).

7. Assembly (120), including
▪ a first roll (126), which is formed according to any of the preceding claims, and
▪ a second roll (121), which is disposed to the first roll (126) such that
- axes of rotation (124, 131) of both rolls (121, 126) extend parallel to each other, and
- the outer walling (130) of the first roll (126) and an outer walling (130) of the second roll (126) corresponding thereto have such a distance to each other that the rolls (121, 126) are able to move sliver between them when they rotate in opposite direction to each other.

8. Assembly (120) according to claim 7, wherein the outer walling (123) of a roll (121), seen transversely to the longitudinal extension of the axis of rotation (124) thereof, is delimited at least on one side by a projection (122), which extends in the direction of the opposite roll (126), such that the outer walling (123) of the one roll (121) forms a recess (125) with regard to the projection (122).

9. Assembly (120) according to claim 8, wherein the one roll (121), seen transversely to the axis of rotation (124) thereof, on another side of the outer walling (130) thereof opposite the one side, is delimited by another projection (122), which extends in the direction of the opposite roll (126), such that the outer walling (123) forms a groove-like recess (125).

10. Sliver transport device (120), including
▪ an assembly (120) according to claim 8 or 9, and
▪ a drive configured to rotate at least one roll (121, 126) of the assembly (120) in a direction corresponding to a sliver transport direction.

11. Spinning mill preparation machine (100), including a sliver transport device (120) according to claim 10.

12. Spinning mill preparation machine according to claim 11, wherein the assembly (120) of the sliver transport device is a component of a sliver thickness detecting system (120) of the spinning mill preparation machine (100).

13. Spinning mill preparation machine (100) according to claim 12,
▪ formed as an auto-levelled draw frame (100), and
▪ including at least one drafting system (103) with an associated drafting system intake, which includes the sliver device (120).

## Revendications

1. Rouleau (126),
• réalisé sous forme de rouleau de mesure de détection d'épaisseur de bande de fibres (126) et conçu pour être utilisé en tant que rouleau de transport de bande de fibres (126), et
• présentant
- une paroi extérieure (130) qui
est réalisée sous forme circonférentielle,
s'étend parallèlement à un axe de rotation (131) du rouleau (126) et
est détournée de l'axe de rotation (131), et
- une pluralité d'évidements (127), qui
sont réalisés dans la paroi extérieure (130),
s'étendent parallèlement à l'axe de rotation (131) du rouleau (126) ou selon un angle aigu avec celui-ci, et
sont réalisés essentiellement radialement en direction de l'axe de rotation (131),
· les évidements (127), vus dans la direction de l'axe de rotation (131) du rouleau (126), présentant chacun une première paroi (128) qui,
∘ à partir d'un premier point de départ sur la paroi extérieure (130),
∘ forme un angle aigu (α) par rapport à une ligne de rayon (R), qui comprend le premier point de départ, et
∘ forme un angle obtus avec la paroi extérieure (130), à partir du premier point de départ,
et une deuxième paroi (129) qui,
∘ à partir d'un deuxième point de départ sur la paroi extérieure (130),
∘ forme un angle aigu (β) ou
∘ s'étend parallèlement
∘ par rapport à la ligne de rayon (R), qui comprend le deuxième point de départ,
∘ forme un angle obtus ou droit avec la paroi extérieure (130), à partir du deuxième point de départ, et
∘ fait face à la première paroi (128),
• **caractérisé en ce que** l'une des parois de chaque évidement (127) forme avec la paroi extérieure (130) l'angle qui est inférieur à l'angle formé par l'autre paroi de l'évidement respectif (127) avec la paroi extérieure (130).

2. Rouleau (126) selon la revendication 1, dans lequel au moins un des évidements (127) est entouré circonférentiellement par la paroi extérieure (130) du rouleau (126).

3. Rouleau (126) selon la revendication 1 ou 2, dans lequel les évidements (127) sont réalisés sans pliage au moins dans la zone d'une transition vers la paroi extérieure (130).

4. Rouleau (126) selon l'une quelconque des revendications précédentes, dans lequel au moins un des évidements (127), vu le long de son extension longitudinale, présente une section transversale triangulaire.

5. Rouleau (126) selon la revendication 4, dans lequel les deux parois (128, 129) des évidements (127), qui sont en butée contre la paroi extérieure (130) et l'une contre l'autre, forment entre elles un angle d'au moins 90°.

6. Rouleau (126) selon la revendication 4 ou 5, dans lequel une paroi (128, 129) forme avec la paroi extérieure (130) un angle qui est inférieur à un angle formé par l'autre paroi (129, 128) avec la paroi extérieure (130).

7. Agencement (120), présentant
• un premier rouleau (126), qui est réalisé selon l'une quelconque des revendications précédentes, et
• un deuxième rouleau (121), qui est agencé par rapport au premier rouleau (126) de telle sorte que
- les axes de rotation (124, 131) des deux rouleaux (121, 126) s'étendent parallèlement l'un à l'autre, et
- la paroi extérieure (130) du premier rouleau (126) et une paroi extérieure correspondante (130) du deuxième rouleau (126) ont une distance l'une de l'autre telle que les rouleaux (121, 126) sont capables de déplacer une bande de fibres entre eux lors d'une rotation dans des directions mutuellement opposées.

8. Agencement (120) selon la revendication 7, dans lequel la paroi extérieure (123) d'un rouleau (121), vue transversalement à l'extension longitudinale de son axe de rotation (124), est délimitée au moins d'un côté par une saillie (122) qui s'étend en direction du rouleau opposé (126), de telle sorte que la paroi extérieure (123) du rouleau (121) forme un évidement (125) par rapport à la saillie (122).

9. Agencement (120) selon la revendication 8, dans lequel le rouleau (121), vu transversalement à son axe de rotation (124), est délimité sur un autre côté de sa paroi extérieure (130), opposé au premier côté, par une autre saillie (122) qui s'étend en direction du rouleau opposé (126), de telle sorte que la paroi extérieure (123) forme un évidement (125) en forme de rainure.

10. Dispositif de transport de bande de fibres (120), présentant
• un agencement (120) selon la revendication 8 ou 9 et
• un entraînement conçu pour faire tourner au moins un rouleau (121, 126) de l'agencement (120) dans une direction qui correspond à une direction de transport de bande de fibres.

11. Machine de préparation à la filature (100), présentant un dispositif de transport de bande de fibres (120) selon la revendication 10.

12. Machine de préparation à la filature selon la revendication 11, dans laquelle l'agencement (120) du dispositif de transport de bande de fibres fait partie d'un système de détection d'épaisseur de bande de fibres (120) de la machine de préparation à la filature (100).

13. Machine de préparation à la filature (100) selon la revendication 12,
• réalisée sous forme de banc d'étirage régulé (100) et
• présentant au moins un système d'étirage (103) avec une entrée de système d'étirage associée, qui présente le dispositif de bande de fibres (120).
